# EUROPÄISCHE PATENTSCHRIFT

(11) **EP 3 298 189 B1**
(45) Veröffentlichungstag und Bekanntmachung des Hinweises auf die Patenterteilung: **01.05.2019**
(21) Anmeldenummer: 16723765.0
(22) Anmeldetag: 20.05.2016
(51) Int. Cl.: D06F 39/08, D06F 35/00

(54) **WÄSCHEPFLEGEGERÄT MIT EINER LAUGENPUMPE**
LAUNDRY TREATMENT APPLIANCE WITH A LYE PUMP
APPAREIL D'ENTRETIEN DU LINGE COMPRENANT UNE POMPE À LESSIVE

(30) Priorität: 21.05.2015 DE 102015209287
(43) Veröffentlichungstag der Anmeldung: 28.03.2018
(73) Patentinhaber: BSH Hausgeräte GmbH, 81739 München (DE)
(72) Erfinder: SKRIPPEK, Jörg, 14641 Wustermark (DE); JURMANN, Rainer, 14612 Falkensee (DE); MISCHKE, Dirk, 14641 Nauen (DE); RÖMER, Raymond, 10965 Berlin (DE)
(86) Internationale Anmeldenummer: PCT/EP2016/061377
(87) Internationale Veröffentlichungsnummer: WO 2016/185005

(56) Entgegenhaltungen:
- EP-A1- 0 628 653
- EP-A1- 0 778 367
- EP-A1- 2 428 608

## Beschreibung

Die vorliegende Erfindung betrifft ein Wäschepflegegerät mit einer Laugenpumpe.

In herkömmlichen Wäschepflegegeräten wird die Wäschepflegesubstanz, wie z.B. Waschmittel, durch den Nutzer in die Einspülschale des Wäschepflegegeräts gegeben.

Durch den Wasseranschluss des Wäschepflegegeräts wird Wasser der Einspülschale zugeführt, wobei die Wäschepflegesubstanz durch das zugeführte Wasser aus der Einspülschale ausgewaschen und dem Laugenbehälter zugeführt wird. Bei einer unsachgemäßen Überdosierung von Wäschepflegesubstanz durch den Nutzer kann sich die Wäschepflegesubstanz nicht vollständig lösen. Ungelöste Wäschepflegesubstanz kann in hohen Konzentrationen unter Umständen die zu pflegende Wäsche.

EP0 628 653 A1 offenbart eine Steuerung die das Frischwasserzufuhrventil steuert abhängig von dem Sensorsignal.

In CN 202152418 U wird eine Pumpvorrichtung mit einem Schaumerzeugungstank zur Erzeugung von Schaum für eine Waschmaschine offenbart. Die Vorrichtung ermöglicht die schnelle Auflösung von flüssigem Waschmittel unter Bildung von Waschmittelschaum. Es ist die Aufgabe der vorliegenden Erfindung, ein Wäschepflegegerät anzugeben, bei dem ein vorteilhaftes Auflösen der Wäschepflegesubstanz in der Waschlauge sichergestellt wird.

Diese Aufgabe wird durch einen Gegenstand mit den Merkmalen nach den unabhängigen Ansprüchen gelöst. Vorteilhafte Ausführungsformen sind Gegenstand der abhängigen Ansprüche, der Beschreibung und der Zeichnungen.

Gemäß einem Aspekt wird die erfindungsgemäße Aufgabe durch ein Wäschepflegegerät mit einem Laugenbehälter zur Aufnahme von Waschlauge, wobei der Laugenbehälter eine Ablassöffnung und eine Einlassöffnung umfasst, wobei die Ablassöffnung unterhalb der Einlassöffnung angeordnet und mit der Einlassöffnung durch eine Leitung verbunden ist, wobei in der Leitung eine Laugenpumpe angeordnet ist, und einer Steuerung zum Steuern der Laugenpumpe gelöst, wobei die Steuerung ausgebildet ist, in einem ersten Zeitabschnitt einen Förderbetrieb der Laugenpumpe zu aktivieren, um Waschlauge durch die Ablassöffnung aus dem Laugenbehälter in die Leitung bis zu einem Waschlaugenpegel in der Leitung zu pumpen, und wobei die Steuerung ausgebildet ist, in einem sich an den ersten Zeitabschnitt anschließenden zweiten Zeitabschnitt den Förderbetrieb der Laugenpumpe einzustellen, um die Waschlauge aus der Leitung durch die Ablassöffnung zurück in den Laugenbehälter zu befördern.

Dadurch wird der technische Vorteil erreicht, dass durch das Abpumpen der Waschlauge aus dem Laugenbehälter durch die Laugenpumpe in dem ersten Zeitabschnitt und das sich darin anschließende Zurückbefördern der abgepumpten Waschlauge in den Laugenbehälter ein wirksames Auflösen von ungelösten Resten von Wäschepflegesubstanz in der Waschlauge erreicht wird. Das vorteilhafte Auflösen der Wäschepflegesubstanz wird durch eine starke Konvektion der Waschlauge, die bei einem aktiven Durchströmen der Laugenpumpe durch die Waschlauge auftritt, sichergestellt, wobei die starke Konvektion insbesondere durch die hohen Strömungsgeschwindigkeiten der Waschlauge am Pumpenlaufrad der Laugenpumpe hervorgerufen wird.

Bei einem herkömmlichen Wäschepflegegerät wird Wäschepflegesubstanz in der Einspülschale vom Nutzer vordosiert. Durch den Wasseranschluss des Wäschepflegegeräts wird Wasser in die Einspülschale gespült und die Mischung aus Wäschepflegesubstanz und Wasser wird durch eine Einfüllleitung als Waschlauge in den Laugenbehälter gespült.

Hierbei kann durch eine unsachgemäße Dosierung durch den Nutzer die in der Waschlauge vorliegende Wäschepflegesubstanz nicht vollständig aufgelöst werden, so dass ungelöste Reste der Wäschepflegesubstanz, z.B. pulverförmiges Waschmittel, in der Waschlauge verbleiben können. Ungelöste Reste von Wäschepflegesubstanz können in hohen Konzentrationen auf der zu pflegenden Wäsche unter Umständen Entfärbungsschäden verursachen und sind deshalb zu vermeiden.

Bei einem Umpumpsystem in einem herkömmlichen Wäschepflegegerät wird die Waschlauge mittels der Laugenpumpe durch die Ablassöffnung aus dem Laugenbehälter abgepumpt. Die Laugenpumpe fördert die Waschlauge in der Leitung und führt die Waschlauge durch die Einlassöffnung erneut dem Laugenbehälter zu. Bei einem herkömmlichen Umpumpsystem in einem Waschgerät wird in der Regel auf eine Laugenbehälterdichtung verzichtet, und es werden Zusatzkomponenten verwendet, die sicherstellen, dass aus der Ablassöffnung abfließende Waschlauge wieder erneut in den Laugenbehälter gepumpt wird und somit nicht verloren geht.

In dem erfindungsgemäßen Wäschepflegegerät pumpt die Laugenpumpe in dem ersten Zeitabschnitt die Waschlauge aus dem Laugenbehälter ab, bis die abgepumpte Waschlauge in der Leitung einen Waschlaugenpegel aufweist. Durch die dadurch auftretende Förderunterbrechung wird verhindert, dass die abgepumpte Waschlauge während des ersten Zeitabschnitts durch die Einlassöffnung dem Laugenbehälter wieder erneut zugeführt wird. Durch die Unterbindung der Zuführung der Waschlauge in den Laugenbehälter wird verhindert, dass während des ersten Zeitabschnitts eventuell vorhandene ungelöste Wäschepflegesubstanz in der Waschlauge mit der Wäsche in der Waschtrommel in Kontakt kommt und die Wäsche beschädigen kann.

Nach Beendigung des ersten Zeitabschnitts wird im zweiten Zeitabschnitt der Förderbetrieb der Laugenpumpe eingestellt, wobei die Waschlauge aus der Leitung durch die Ablassöffnung wieder in den Laugenbehälter zurückbefördert wird. Hierbei sinkt der Pegel der Waschlauge in der Leitung.

Durch das Abpumpen und das Zurückbefördern der Waschlauge während des ersten, bzw. zweiten Zeitabschnitts, kommt es zu einer vorteilhaften Auflösung von Wäschepflegesubstanz in der Waschlauge, wodurch in einem sich daran anschließenden Umpumpvorgang die Waschlauge der Wäsche in der Waschtrommel zugeführt werden kann, ohne dass Beschädigungen an der Wäsche durch ungelöste Reste von Wäschepflegesubstanz auftreten können.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist die Einlassöffnung an dem Laugenbehälter in einer Einlasshöhe angeordnet, ist die Ablassöffnung an dem Laugenbehälter in einer Ablasshöhe angeordnet, wobei der Waschlaugenpegel in der Leitung zwischen der Einlasshöhe und der Ablasshöhe liegt.

Dadurch wird der technische Vorteil erreicht, dass sichergestellt wird, dass während des ersten Zeitabschnitts der Pegel der Waschlauge nicht über die Einlasshöhe ansteigt, wodurch die Waschlauge durch die Einlassöffnung in den Laugenbehälter befördert werden könnte und wodurch in der Waschlauge durch eine unsachgemäße Bedienung eventuell vorhandene ungelöste Reste von Wäschepflegesubstanz unter Umständen zu Schäden an der Wäsche führen könnten. Wenn die Ablassöffnung an dem tiefsten Punkt des Laugenbehälters angebracht ist, ist die Ablasshöhe an dem Laugenbehälter null. Die Einlassöffnung kann am höchsten Punkt des Laugenbehälters angebracht sein, wodurch die Einlasshöhe einen maximalen Wert aufweist. Die Einlassöffnung kann in einer beliebigen Höhe an dem Laugenbehälter angebracht sein, sofern die Einlasshöhe einen größeren Wert als die Ablasshöhe aufweist.

In einer vorteilhaften Ausführungsform des Wäschepflegegeräts weist die Waschlauge nach Beendigung des zweiten Zeitabschnitts einen weiteren Waschlaugenpegel in der Leitung auf, wobei der weitere Waschlaugenpegel geringer als der Waschlaugenpegel ist, und wobei der weitere Waschlaugenpegel insbesondere der Ablasshöhe entspricht.

Dadurch wird der technische Vorteil erreicht, dass durch den weiteren Waschlaugenpegel der geringer als der Waschlaugenpegel ist, sichergestellt wird, dass Waschlauge aus der Leitung zurück in den Laugenbehälter befördert wird. Durch die während des zweiten Zeitabschnitts in den Laugenbehälter zurückströmende Waschlauge sinkt der Pegel der Waschlauge in der Leitung bis nach Beendigung des zweiten Zeitabschnitts ein weiterer Waschlaugenpegel in der Leitung vorliegt, der geringer als der Waschlaugenpegel ist, welcher nach Beendigung des ersten Zeitabschnitts vorlag. Wenn ein Großteil der abgepumpten Waschlauge wieder zurück in den Laugenbehälter befördert wird, dann entspricht der weitere Waschlaugenpegel nach Beendigung des zweiten Zeitabschnitts insbesondere der Ablasshöhe.

In einer vorteilhaften Ausführungsform des Wäschepflegegeräts ist die Steuerung ausgebildet, in dem zweiten Zeitabschnitt die Laugenpumpe zu deaktivieren.

Dadurch wird der technische Vorteil erreicht, dass das Zurückbefördern der Waschlauge in den Laugenbehälter nicht durch einen aktiven Pumpvorgang der Laugenpumpe erfolgt, sondern durch ein Zurückströmen der Waschlauge aufgrund des hydrostatischen Drucks der Waschlauge in der Leitung. Dadurch muss die Laugenpumpe während des zweiten Zeitabschnitts nicht aktiv betrieben werden, so dass elektrische Energie gespart werden kann.

In einer vorteilhaften Ausführungsform des Wäschepflegegeräts ist die Steuerung ausgebildet, in dem zweiten Zeitabschnitt einen weiteren Förderbetrieb der Laugenpumpe zu aktivieren, um die Waschlauge aus der Leitung durch die Ablassöffnung zurück in den Laugenbehälter zu befördern.

Dadurch wird der technische Vorteil erreicht, dass das Zurückbefördern der Waschlauge in den Laugenbehälter nicht durch einen passiven Zurückströmungsvorgang aufgrund des hydrostatischen Drucks der Waschlauge in der Leitung sondern durch einen aktiven Pumpvorgang der Laugenpumpe in einer weiteren Förderrichtung erfolgt, die der Förderrichtung während des ersten Zeitabschnitts entgegengesetzt ist. Dadurch kann das Zurückbefördern der Waschlauge in den Laugenbehälter während des zweiten Zeitabschnitts vorteilhaft gesteuert werden.

In einer vorteilhaften Ausführungsform des Wäschepflegegeräts ist die Steuerung ausgebildet, nach Beendigung des zweiten Zeitabschnitts den ersten Zeitabschnitt und den sich an den ersten Zeitabschnitt anschließenden zweiten Zeitabschnitt zu wiederholen.

Dadurch wird der technische Vorteil erreicht, dass durch eine einfache oder mehrfache Wiederholung des ersten und zweiten Zeitabschnitts die Waschlauge mehrmals durch die Laugenpumpe zwischen dem Laugenbehälter und der Leitung befördert werden kann. Dadurch kann die Effizient der Auflösung von ungelösten Resten der Wäschepflegesubstanz in der Waschlauge verbessert werden.

In einer vorteilhaften Ausführungsform des Wäschepflegegeräts umfasst das Wäschepflegegerät ein Leistungserfassungselement zum Erfassen eines elektrischen Leistungswerts der Laugenpumpe, wobei die Steuerung ausgebildet ist, den erfassten elektrischen Leistungswert der Laugenpumpe mit einem Referenzleistungswert der Laugenpumpe zu vergleichen, und wobei die Steuerung ausgebildet ist, während eines sich an den zweiten Zeitabschnitts anschließenden dritten Zeitabschnitts die Laugenpumpe zu aktivieren, um Waschlauge durch die Ablassöffnung aus dem Laugenbehälter zu pumpen und die Waschlauge durch die Einlassöffnung in den Laugenbehälter zu befördern, wenn der erfasste elektrische Leistungswert mit dem Referenzleistungswert übereinstimmt.

Dadurch wird der technische Vorteil erreicht, dass durch den Vergleich eines erfassten elektrischen Leistungswerts der Laugenpumpe mit einem Referenzleistungswert erkannt werden kann, sobald sich die Wäschepflegesubstanz vorteilhaft, insbesondere vollständig, in der Waschlauge gelöst hat. Dies ist der Fall, wenn der Referenzleistungswert mit dem erfassten elektrischen Leistungswert übereinstimmt. Sobald dies der Fall ist, beendet die Steuerung den zweiten Zeitabschnitt und leitet den dritten Zeitabschnitt ein. Während des dritten Zeitabschnitts wird die Laugenpumpe erneut aktiviert, um den Umpumpvorgang zu starten, wodurch Waschlauge durch die Ablassöffnung aus dem Laugenbehälter gepumpt und durch die Einlassöffnung dem Laugenbehälter erneut zugeführt wird. Da während des dritten Zeitabschnitts keine oder nur geringe Mengen von ungelösten Resten der Wäschepflegesubstanz in der Waschlauge vorhanden sind, kommt es zu keiner potentiellen Beschädigung der Wäsche in der Waschtrommel, wenn die Waschlauge die Wäsche benetzt.

Das Leistungserfassungselement ist ausgebildet, die durch die Laugenpumpe verbrauchte elektrische Leistung zu erfassen. Wenn ungelöste Wäschepflegesubstanz in der Waschlauge vorhanden ist, steigt durch den höheren Pumpwiderstand der Waschlauge beim Pumpen durch die Laugenpumpe die erfasste elektrische Leistung an. Die Steuerung verfügt über einen Referenzleistungswert, der für die entsprechende Laugenpumpe mit einer vollständig gelösten Wäschepflegesubstanz in der Waschlauge, ermittelt worden ist und welcher als Vergleichswert dient. Durch einen Vergleich des erfassten elektrischen Leistungswerts mit dem Referenzleistungswert kann die Steuerung ermitteln, ob ungelöste Wäschepflegesubstanz in der Waschlauge vorliegt oder nicht. Dadurch kann durch das Leistungserfassungselement und durch die Steuerung automatisch erkannt werden, wann der zweite Zeitabschnitt beendet werden und nach dem vorteilhaften Auflösen der Wäschepflegesubstanz der Umpumpvorgang während des dritten Zeitabschnitts eingeleitet werden kann.

In einer vorteilhaften Ausführungsform des Wäschepflegegeräts umfasst das Leistungserfassungselement einen Stromsensor zum Erfassen eines Versorgungsstroms der Laugenpumpe.

Dadurch wird der technische Vorteil erreicht, dass durch die Verwendung des Stromsensors die elektrische Leistung der Laugenpumpe erfasst werden kann, ohne dass ein weiteres Sensorelement in das Wäschepflegegerät eingebaut werden muss. Der Stromsensor umfasst einen Schaltwiderstand, der den Versorgungsstrom der Laugenpumpe während eines Zeitintervalls erfasst. Insbesondere kann eine Amplitude des Wechselstroms durch den Stromsensor erfasst werden. Der Versorgungstrom der Laugenpumpe ist abhängig von der durch die Laugenpumpe geförderten Menge von Waschlauge. Falls ungelöste Wäschepflegesubstanz in der Waschlauge vorhanden ist, welche von der Laugenpumpe angesaugt wird, dann kommt es zu einem Anstieg der erfassten elektrischen Leistung der Laugenpumpe.

In einer vorteilhaften Ausführungsform des Wäschepflegegeräts ist die Steuerung ausgebildet, die Laugenpumpe während des ersten Zeitabschnitts mit einer ersten Pumpleistung und während des dritten Zeitabschnitts mit einer weiteren Pumpleistung zu betreiben, wobei die weitere Pumpleistung höher als die erste Pumpleistung ist.

Dadurch wird der technische Vorteil erreicht, dass durch die im Vergleich zur ersten Pumpleistung höhere weitere Pumpleistung der Laugenpumpe während des dritten Zeitabschnitts ein wirksames Umpumpen der Waschlauge in dem Umpumpsystem während des dritten Zeitabschnitts sichergestellt wird. Während des ersten Zeitabschnitts wird die Waschlauge nur bis zu dem Waschlaugenpegel in der Leitung gepumpt, wofür eine geringere Pumpleistung nötig ist. Während des dritten Zeitabschnitts wird die Waschlauge jedoch durch die Leitung und durch die Einlassöffnung wieder in den Laugenbehälter befördert, wofür eine höhere Pumpleistung nötig ist.

In einer vorteilhaften Ausführungsform des Wäschepflegegeräts umfasst das Wäschepflegegerät einen Pegelsensor zum Erfassen eines Pegels von Waschlauge in der Leitung, wobei die Steuerung ausgebildet ist, den ersten Zeitabschnitt zu beenden, sobald der erfasste Pegel von Waschlauge dem Waschlaugenpegel entspricht.

Dadurch wird der technische Vorteil erreicht, dass durch den Pegelsensor ein automatischer Übergang von dem ersten Zeitabschnitt zu dem zweiten Zeitabschnitt sichergestellt wird. Die Steuerung kann anhand des erfassten Pegels von Waschlauge feststellen wann die abgepumpte Waschlauge den Waschlaugenpegel in der Leitung erreicht hat und kann anschließend den Abpumpvorgang beenden. Dadurch kann verhindert werden, dass die Laugenpumpe die abgepumpte Waschlauge über den Waschlaugenpegel hinaus aus dem Laugenbehälter pumpt, und die abgepumpte Waschlauge dadurch während des ersten Zeitabschnitts durch die Einlassöffnung wieder erneut in den Laugenbehälter gefördert wird.

In einer vorteilhaften Ausführungsform des Wäschepflegegeräts weist die Waschlauge in dem Laugenbehälter bei Beginn des ersten Zeitabschnitts einen ersten Behälterpegel auf, wobei der erste Behälterpegel in dem Laugenbehälter in einer ersten Behälterhöhe liegt, und weist die Waschlauge in dem Laugenbehälter nach Beendigung des ersten Zeitabschnitts einen zweiten Behälterpegel auf, wobei der zweite Behälterpegel in dem Laugenbehälter in einer zweiten Behälterhöhe liegt, und wobei die zweite Behälterhöhe geringer als die erste Behälterhöhe ist.

Dadurch wird der technische Vorteil erreicht, dass durch das Abpumpen der Waschlauge aus dem Laugenbehälter durch die Laugenpumpe während des ersten Zeitabschnitts der Behälterpegel der Waschlauge in dem Laugenbehälter sinkt. Das Absinken des Behälterpegels in dem Laugenbehälter korreliert mit einem wirksamen Abpumpen der Waschlauge aus dem Laugenbehälter.

In einer vorteilhaften Ausführungsform des Wäschepflegegeräts weist die Waschlauge nach Beendigung des zweiten Zeitabschnitts einen weiteren Waschlaugenpegel in der Leitung auf, wobei der weitere Waschlaugenpegel geringer als der Waschlaugenpegel ist, und wobei der weitere Waschlaugenpegel in der Leitung der zweiten Behälterhöhe entspricht.

Dadurch wird der technische Vorteil erreicht, dass nach dem Abschalten der Laugenpumpe während des zweiten Zeitabschnitts die abgepumpte Waschlauge aus der Leitung durch die Ablassöffnung nicht wieder vollständig in den Laugenbehälter zurückbefördert wird, sondern zum Teil in der Leitung verbleibt. Hierbei stellt sich ein Gleichgewicht zwischen dem zweiten Behälterpegel der Waschlauge in dem Laugenbehälter und dem weiteren Waschlaugenpegel der Waschlauge in der Leitung ein.

In einer vorteilhaften Ausführungsform des Wäschepflegegeräts weist die Laugenpumpe eine Druckseite und eine Saugseite auf, wobei die Waschlauge während des ersten Zeitabschnitts von der Saugseite zu der Druckseite der Laugenpumpe durch die Leitung gepumpt wird, und wobei die Waschlauge während des zweiten Zeitabschnitts von der Druckseite zu der Saugseite der Laugenpumpe durch die Leitung zurück befördert wird.

Dadurch wird der technische Vorteil erreicht, dass durch die Anordnung der Laugenpumpe mit der Druckseite und der Saugseite in der Leitung ein wirksames Abpumpen von Waschlauge aus dem Laugenbehälter in die Leitung und ein wirksames Zurückbefördern der Waschlauge aus der Leitung in den Laugenbehälter sichergestellt wird.

In einer vorteilhaften Ausführungsform des Wäschepflegegeräts umfasst die Leitung einen ersten Leitungsabschnitt zwischen der Ablassöffnung und der Laugenpumpe und einen zweiten Leitungsabschnitt zwischen der Laugenpumpe und der Einlassöffnung, wobei der erste Leitungsabschnitt einen unterschiedlichen Durchmesser als der zweite Leitungsabschnitt aufweist.

Dadurch wird der technische Vorteil erreicht, dass durch den unterschiedlichen Durchmesser des ersten Leitungsabschnitts gegenüber dem zweiten Leitungsabschnitt vorteilhafte hydraulische Eigenschaften des Umpumpsystems eingestellt werden können. Insbesondere kann durch einen großen Durchmesser des ersten Leitungsabschnitts sichergestellt werden, dass eine große Menge von Waschlauge aus dem Laugenbehälter in dem ersten Zeitabschnitt abgepumpt werden kann.

Gemäß einem zweiten Aspekt der Erfindung wird die Aufgabe durch ein Verfahren zum Pflegen von Wäsche in einem Wäschepflegegerät mit einem Laugenbehälter zur Aufnahme von Waschlauge, wobei der Laugenbehälter eine Ablassöffnung und eine Einlassöffnung umfasst, wobei die Ablassöffnung unterhalb der Einlassöffnung angeordnet und mit der Einlassöffnung durch eine Leitung verbunden ist, wobei in der Leitung eine Laugenpumpe angeordnet ist, und mit einer Steuerung zum Steuern der Laugenpumpe, gelöst, wobei das Verfahren das Aktivieren eines Förderbetriebs der Laugenpumpe in einem ersten Zeitabschnitt durch die Steuerung um Waschlauge durch die Ablassöffnung aus dem Laugenbehälter in die Leitung bis zu einem Waschlaugenpegel in der Leitung zu pumpen, und das Einstellen des Förderbetriebs der Laugenpumpe in einem sich an den ersten Zeitabschnitt anschließenden zweiten Zeitabschnitt, um die Waschlauge aus der Leitung durch die Ablassöffnung zurück in den Laugenbehälter zu befördern, umfasst.

Dadurch wird der technische Vorteil erreicht, dass durch die Abfolge von Aktivieren der Laugenpumpe und Einstellen des Förderbetriebs der Laugenpumpe und dem damit korrelierten Abpumpen, bzw. dem Zurückbefördern von Waschlauge das vorteilhafte Auflösen von ungelöster Wäschepflegesubstanz in der Waschlauge ermöglicht wird, wodurch verhindert wird, dass ungelöste Wäschepflegesubstanz mit der Wäsche in der Waschtrommel in Kontakt kommt.

Weitere Ausführungsbeispiele werden Bezug nehmend auf die beiliegenden Zeichnungen erläutert. Es zeigen:
- Fig. 1: eine schematische Ansicht eines Wäschepflegegeräts;
- Fig. 2: eine schematische Ansicht eines Wäschepflegegeräts mit einem Umpumpsystem; und
- Fig. 3: einen Ablauf eines Verfahrens zum Pflegen von Wäsche in einem Wäschepflegegerät.

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschpflegesubstanz, wie z.B. Waschmittel, eingefüllt werden kann. Das Wäschepflegegerät 100 umfasst eine Tür 103 zum Beladen des Wäschepflegegerätes 100 mit Wäsche.

Fig. 2 zeigt eine schematische Ansicht eines Wäschepflegegeräts mit einem Umpumpsystem. Das Wäschepflegegerät 100 umfasst ein Umpumpsystem 105 mit einer Waschtrommel 107 zur Aufnahme von Wäsche, einem Laugenbehälter 109 zur Aufnahme von Waschlauge, welcher eine Einlassöffnung 111 und eine Ablassöffnung 113 umfasst. Die Einlassöffnung 111 und die Ablassöffnung 113 sind durch eine Leitung 115 verbunden, wobei in der Leitung 115 eine Laugenpumpe 117 angeordnet ist, um Waschlauge durch die Ablassöffnung 113 aus dem Laugenbehälter 109 abzupumpen und die abgepumpte Waschlauge durch die Einlassöffnung 111 erneut in den Laugenbehälter 109 zu pumpen. Die Leitung 115 umfasst zwischen der Ablassöffnung 113 und der Laugenpumpe 117 einen ersten Leitungsabschnitt 119 und zwischen der Laugenpumpe 117 und der Einlassöffnung 111 einen zweiten Leitungsabschnitt 121.

Der Nutzer von Wäschepflegegeräten 100 gibt Wäschepflegesubstanz, wie z.B. Waschmittel in die Einspülschale 101 des Wäschepflegegeräts 100. Durch den Wasseranschluss des Wäschepflegegeräts 100 wird Wasser in die Einspülschale 101 geleitet, wobei die entstehende Wasser-Wäschepflegesubstanz-Mischung durch eine Einfüllleitung 123 dem Laugenbehälter 109 zugeführt und sich in einem unteren Bereich des Laugenbehälters 109 nahe der Ablassöffnung 113 sammelt. Nach der Zuführung der Wasser-Wäschepflegesubstanz-Mischung zu dem Laugenbehälter 109 weist die Mischung einen ersten Behälterpegel 125 in dem Laugenbehälter 109 auf.

Während des Waschvorgangs wird die Waschtrommel 107 bewegt und es kommt durch Diffusions- und Konvektionsprozesse zu einem Auflösen der Wäschepflegesubstanz, wodurch Waschlauge gebildet wird. Durch kleine Öffnungen im Mantel der Waschtrommel 107 oder durch kiemenartige Öffnungen der Trommelmitnehmer kann die Waschlauge in die Waschtrommel 107 eindringen und die Wäsche in der Waschtrommel 107 benetzen. Durch die Öffnungen wird sichergestellt, dass nur vollständig gelöste Waschlauge mit der Wäsche in Kontakt kommt und keine ungelösten Rückstände von Wäschepflegesubstanz mit der Wäsche in Berührung kommen. Da ungelöste hochkonzentrierte Wäschepflegesubstanz auf der Wäsche unter Umständen Entfärbungsschäden verursachen kann, ist eine gute Auflösung der Wäschepflegesubstanz notwendig um bei einer unsachgemäßen Zuführung von Wäschepflegesubstanz in die Einspülschale 101 durch den Nutzer eine Beschädigung von Wäsche in dem Waschprozess auszuschließen.

Bei einem herkömmlichen Wäschepflegegerät 100 ohne Umpumpsystem 105 ist an der Ablassöffnung 113 in der Regel eine Laugenbehälterdichtung angeordnet, die ein unbeabsichtigtes Abfließen von Waschlauge aus dem Laugenbehälter 109 durch die Ablassöffnung 113 verhindert, wodurch bei einem fehlenden Umpumpsystem 105 Wäschepflegesubstanz verloren gehen kann und der Waschprozess nicht mehr mit dem zu erwartenden Waschergebnis durchgeführt werden kann. Bei einem Umpumpsystem 105 wird in der Regel auf eine Laugenbehälterdichtung verzichtet und der Verlust von Wäschepflegesubstanz wird durch waschtechnische Verfahrensauslegung, wie z.B. durch zusätzliche Komponenten, kompensiert, um ein vorteilhaftes Waschergebnis sicherzustellen.

Die vorliegende Erfindung beschreibt ein Umpumpsystem 105, welches ohne zusätzliche Komponenten zum Ausgleich des Verlusts von Wäschepflegesubstanz auskommt. Das Wäschepflegegerät 100 umfasst ferner eine Steuerung 127, welche durch eine Steuerungsverbindung 129 mit der Laugenpumpe 117 verbunden ist. Die Steuerung 127 ist ausgebildet, die Laugenpumpe 117 zu betreiben.

Beim Start des Waschvorgangs aktiviert die Steuerung 127 die Laugenpumpe 117 in einem ersten Zeitabschnitt um Waschlauge durch die Ablassöffnung 113 und durch die Leitung 115 aus dem Laugenbehälter 109 abzupumpen, wobei die abgepumpte Waschlauge jedoch nicht über die Einlassöffnung 111 wieder zurück in den Laugenbehälter 109 befördert wird. Stattdessen baut sich druckseitig von der Laugenpumpe 117 eine Wassersäule in der Leitung 115 auf, die nach dem ersten Zeitanschnitt einen Waschlaugenpegel 131 in der Leitung 115 erreicht, wobei der Waschlaugenpegel 131 unter der Höhe der Einlassöffnung 111, also der Einlasshöhe, angeordnet ist. Durch das Abpumpen der Waschlauge aus dem Laugenbehälter 109 sinkt der Pegel der Waschlauge in dem Laugenbehälter 109 und erreicht nach dem Ende des ersten Zeitabschnitts einen zweiten Behälterpegel 133 in dem Laugenbehälter 109.

Während eines sich an den ersten Zeitabschnitt anschließenden zweiten Zeitabschnitts wird durch die Steuerung 127 der Förderbetrieb der Laugenpumpe 117 eingestellt. Dadurch strömt die druckseitig aufgestaute Waschlauge durch die Leitung 115 und durch die Ablassöffnung 113 zurück in den Laugenbehälter 109, bis sich ein Gleichgewicht der saugseitigen und der druckseitigen Wassersäule in der Leitung 115 einstellt, und wobei der Pegel der Waschlauge in der Leitung 115 nach Beendigung des zweiten Zeitabschnitts einem weiteren Waschlaugenpegel 135 entspricht. Wenn die Menge der Waschlauge in dem Umpumpsystem 105 gering ist, dann kann der weitere Waschlaugenpegel 135 der Höhe der Ablassöffnung 113, bzw. der Ablasshöhe, entsprechen.

Nach Beendigung des zweiten Zeitabschnitts kann die Steuerung 127 den ersten und den darauffolgenden Zeitabschnitt erneut auszuführen, wobei es zu einem erneuten Abpumpen von Waschlauge aus dem Laugenbehälter 109 durch die Laugenpumpe 117 und zu einem Zurückbefördern der abgepumpten Waschauge in den Laugenbehälter 109 kommt. Der erste und darauffolgende zweite Zeitabschnitt kann zyklisch mehrere Male hintereinander wiederholt werden, wodurch sich durch die dadurch auftretende Konvektion ungelöste Wäschepflegesubstanz in der Waschlauge vorteilhaft auflöst.

Das Wäschepflegegerät 100 kann ferner ein Leistungserfassungselement 137 umfassen, dass durch eine Erfassungsverbindung 139 mit der Laugenpumpe 117 verbunden ist. Das Leistungserfassungselement 137, z.B. Stromsensor, erfasst den elektrischen Leistungswert, z.B. Versorgungsstrom, der Laugenpumpe 117. Durch eine hohe zeitliche Auflösung bei der Motordrehmomenterfassung also bei der Erfassung des drehmomentbildenden Stroms kann durch das Leistungserfassungselement 137 detektiert werden, ob sich noch ungelöste Reste der Wäschepflegesubstanz, z.B. pulverartige Rückstände von Waschmittel, in der von der Laugenpumpe 117 gepumpten Waschlauge befinden. Durch den Vergleich des erfassten elektrischen Leistungswerts der Laugenpumpe 117 mit einem Referenzleistungswert der Laugenepumpe 117 kann die Steuerung 127 erkennen, wenn sich die Wäschepflegesubstanz vollständig in der Waschlauge gelöst hat. Sobald der erfasste elektrische Leistungswert der Laugenpumpe 117 mit dem Referenzleistungswert übereinstimmt, kann die Steuerung 127 nach Beendigung des zweiten Zeitabschnitts die Laugenpumpe 117 in einem darauffolgenden dritten Zeitabschnitt weiterbetreiben und eine wirksame Zuführung von Waschlauge durch die Einlassöffnung 111 in den Laugenbehälter 109 sicherstellen.

Durch das Leistungserfassungselement 137 und durch die Steuerung 127 können verschiedene Auflösungsgeschwindigkeiten bei der Verwendung von verschiedenen Wäschepflegesubstanzen erfasst werden und somit kann genau bestimmt werden, wann mit dem Umpumpvorgang begonnen werden kann, ohne dass ungelöste Wäschepflegesubstanz mit der Wäsche in der Waschtrommel 107 in Berührung kommt. Wenn die Wäschepflegesubstanz in der Waschlauge vorteilhaft aufgelöst wurde, kann die Waschlauge über eine einfache Pumpleistungssteigerung, z.B. Drehzahlerhöhung der Laugenpumpe 117, durch die Einlassöffnung 111 in den Laugenbehälter 109 gefördert werden und die Wäsche mit der Waschlauge befeuchtet werden.

Es kann zudem vorteilhaft sein, beim Einspülen der Wäschepflegesubstanz aus der Einspülschale 101 in den Laugenbehälter 109 die Laugenpumpe 117 bereits mit einer geringen Pumpleistung zu betreiben, um sicherzustellen, dass eine Verstopfung der Ablassöffnung 113 bei einer Überdosierung von Wäschepflegesubstanz durch den Nutzer verhindert wird.

Durch das wechselseitige Pumpen, bzw. Zurückbefördern der Laugenpumpe 117 durch die Steuerung 127 während des ersten, bzw. zweiten Zeitabschnitts, wird eine vorteilhafte Auflösung der Wäschepflegesubstanz in der Waschlauge erreicht. Somit können bei einer unsachgemäßen Dosierung von Wäschepflegesubstanz Beschädigungen an der Wäsche durch ungelöste Wäschepflegesubstanz vermieden werden.

Fig. 3 zeigt einen Ablauf eines Verfahrens 200 zum Pflegen von Wäsche in einem Umpumpsystem 105 eines Wäschepflegegeräts 100, welches gemäß Fig. 2 beschrieben ist.

Das Verfahren umfasst als ersten Verfahrensschritt das Aktivieren 201 eines Förderbetriebs der Laugenpumpe 117 in einem ersten Zeitabschnitt durch die Steuerung 127 um Waschlauge durch die Ablassöffnung 113 aus dem Laugenbehälter 109 in die Leitung 115 bis zu einem Waschlaugenpegel 131 in der Leitung 115 zu pumpen.

Das Verfahren umfasst als zweiten Verfahrensschritt das Einstellen 203 des Förderbetriebs der Laugenpumpe 117 in einem sich an den ersten Zeitabschnitt anschließenden zweiten Zeitabschnitt, um die Waschlauge aus der Leitung 115 durch die Ablassöffnung 113 zurück in den Laugenbehälter 109 zu befördern.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Umpumpsystem
- 107: Waschtrommel
- 109: Laugenbehälter
- 111: Einlassöffnung
- 113: Ablassöffnung
- 115: Leitung
- 117: Laugenpumpe
- 119: Erster Leitungsabschnitt
- 121: Zweiter Leitungsabschnitt
- 123: Einfüllleitung
- 125: Erster Behälterpegel
- 127: Steuerung
- 129: Steuerungsverbindung
- 131: Waschlaugenpegel
- 133: Zweiter Behälterpegel
- 135: Weiterer Waschlaugenpegel
- 137: Leistungserfassungselement
- 139: Erfassungsverbindung
- 200: Verfahren zum Pflegen von Wäsche
- 201: Erster Verfahrensschritt: Aktivieren eines Förderbetriebs der Laugenpumpe
- 203: Zweiter Verfahrensschritt: Einstellen des Förderbetriebs der Laugenpumpe

## Patentansprüche

1. Wäschepflegegerät (100) mit einem Laugenbehälter (109) zur Aufnahme von Waschlauge, wobei der Laugenbehälter (109) eine Ablassöffnung (113) und eine Einlassöffnung (111) umfasst, wobei die Ablassöffnung (113) unterhalb der Einlassöffnung (111) angeordnet und mit der Einlassöffnung (111) durch eine Leitung (115) verbunden ist, wobei in der Leitung (115) eine Laugenpumpe (117) angeordnet ist, und einer Steuerung (127) **dadurch gekennzeichnet, dass**
die Steuerung (127) ausgebildet ist, die Laugenpumpe (117) zu Steuern und in einem ersten Zeitabschnitt einen Förderbetrieb der Laugenpumpe (117) zu aktivieren, um Waschlauge durch die Ablassöffnung (113) aus dem Laugenbehälter (109) in die Leitung (115) bis zu einem Waschlaugenpegel (131) in der Leitung (115) zu pumpen, und dass
die Steuerung (127) ausgebildet ist, in einem sich an den ersten Zeitabschnitt anschließenden zweiten Zeitabschnitt den Förderbetrieb der Laugenpumpe (117) einzustellen, um die Waschlauge aus der Leitung (115) durch die Ablassöffnung (113) zurück in den Laugenbehälter (109) zu befördern.

2. Wäschepflegegerät (100) nach Anspruch 1, **dadurch gekennzeichnet, dass** die Einlassöffnung (111) an dem Laugenbehälter (109) in einer Einlasshöhe angeordnet ist, dass die Ablassöffnung (113) an dem Laugenbehälter (109) in einer Ablasshöhe angeordnet ist, wobei der Waschlaugenpegel (131) in der Leitung (115) zwischen der Einlasshöhe und der Ablasshöhe liegt.

3. Wäschepflegegerät (100) nach Anspruch 1 oder 2, **dadurch gekennzeichnet, dass** die Waschlauge nach Beendigung des zweiten Zeitabschnitts einen weiteren Waschlaugenpegel (135) in der Leitung (115) aufweist, wobei der weitere Waschlaugenpegel (135) geringer als der Waschlaugenpegel (131) ist, und wobei der weitere Waschlaugenpegel (135) insbesondere der Ablasshöhe entspricht.

4. Wäschepflegegerät (100) nach einem der vorangehenden Ansprüche, **dadurch gekennzeichnet, dass** die Steuerung (127) ausgebildet ist, in dem zweiten Zeitabschnitt die Laugenpumpe (117) zu deaktivieren.

5. Wäschepflegegerät (100) nach einem der Ansprüche 1 bis 3, **dadurch gekennzeichnet, dass** die Steuerung (127) ausgebildet ist, in dem zweiten Zeitabschnitt einen weiteren Förderbetrieb der Laugenpumpe (117) zu aktivieren, um die Waschlauge aus der Leitung (115) durch die Ablassöffnung (113) zurück in den Laugenbehälter (109) zu befördern.

6. Wäschepflegegerät (100) nach einem der vorangehenden Ansprüche, **dadurch gekennzeichnet, dass** die Steuerung (127) ausgebildet ist, nach Beendigung des zweiten Zeitabschnitts den ersten Zeitabschnitt und den sich an den ersten Zeitabschnitt anschließenden zweiten Zeitabschnitt zu wiederholen.

7. Wäschepflegegerät (100) nach einem der vorangehenden Ansprüche, **dadurch gekennzeichnet, dass** das Wäschepflegegerät (100) ein Leistungserfassungselement (137) zum Erfassen eines elektrischen Leistungswerts der Laugenpumpe (117) umfasst, wobei die Steuerung (127) ausgebildet ist, den erfassten elektrischen Leistungswert der Laugenpumpe (117) mit einem Referenzleistungswert der Laugenpumpe (117) zu vergleichen, und wobei die Steuerung (127) ausgebildet ist, während eines sich an den zweiten Zeitabschnitts anschließenden dritten Zeitabschnitts die Laugenpumpe (117) zu aktivieren, um Waschlauge durch die Ablassöffnung (113) aus dem Laugenbehälter (109) zu pumpen und die Waschlauge durch die Einlassöffnung (111) in den Laugenbehälter (109) zu befördern, wenn der erfasste elektrische Leistungswert mit dem Referenzleistungswert übereinstimmt.

8. Wäschepflegegerät (100) nach Anspruch 7, **dadurch gekennzeichnet, dass** das Leistungserfassungselement (137) einen Stromsensor zum Erfassen eines Versorgungsstroms der Laugenpumpe (117) umfasst.

9. Wäschepflegegerät (100) nach Anspruch 7 oder 8, **dadurch gekennzeichnet, dass** die Steuerung (127) ausgebildet ist, die Laugenpumpe (117) während des ersten Zeitabschnitts mit einer ersten Pumpleistung und während des dritten Zeitabschnitts mit einer weiteren Pumpleistung zu betreiben, wobei die weitere Pumpleistung höher als die erste Pumpleistung ist.

10. Wäschepflegegerät (100) nach einem der vorangehenden Ansprüche, **dadurch gekennzeichnet, dass** das Wäschepflegegerät (100) einen Pegelsensor zum Erfassen eines Pegels von Waschlauge in der Leitung (115) umfasst, wobei die Steuerung (127) ausgebildet ist, den ersten Zeitabschnitt zu beenden, sobald der erfasste Pegel von Waschlauge dem Waschlaugenpegel (131) entspricht.

11. Wäschepflegegerät (100) nach einem der vorangehenden Ansprüche, **dadurch gekennzeichnet, dass** die Waschlauge in dem Laugenbehälter (109) bei Beginn des ersten Zeitabschnitts einen ersten Behälterpegel (125) aufweist, wobei der erste Behälterpegel (125) in dem Laugenbehälter (109) in einer ersten Behälterhöhe liegt, dass die Waschlauge in dem Laugenbehälter (109) nach Beendigung des ersten Zeitabschnitts einen zweiten Behälterpegel (133) aufweist, wobei der zweite Behälterpegel (133) in dem Laugenbehälter (109) in einer zweiten Behälterhöhe liegt, und wobei die zweite Behälterhöhe geringer als die erste Behälterhöhe ist.

12. Wäschepflegegerät (100) nach Anspruch 11, **dadurch gekennzeichnet, dass** die Waschlauge nach Beendigung des zweiten Zeitabschnitts einen weiteren Waschlaugenpegel (135) in der Leitung (115) aufweist, wobei der weitere Waschlaugenpegel (135) geringer als der Waschlaugenpegel (131) ist, und wobei der weitere Waschlaugenpegel (135) in der Leitung (115) der zweiten Behälterhöhe entspricht.

13. Wäschepflegegerät (100) nach einem der vorangehenden Ansprüche, **dadurch gekennzeichnet, dass** die Laugenpumpe (117) eine Druckseite und eine Saugseite aufweist, wobei die Waschlauge während des ersten Zeitabschnitts von der Saugseite zu der Druckseite der Laugenpumpe (117) durch die Leitung (115) gepumpt wird, und wobei die Waschlauge während des zweiten Zeitabschnitts von der Druckseite zu der Saugseite der Laugenpumpe (117) durch die Leitung (115) zurück befördert wird.

14. Wäschepflegegerät (100) nach einem der vorangehenden Ansprüche, **dadurch gekennzeichnet, dass** die Leitung (115) einen ersten Leitungsabschnitt (119) zwischen der Ablassöffnung (113) und der Laugenpumpe (117) und einen zweiten Leitungsabschnitt (121) zwischen der Laugenpumpe (117) und der Einlassöffnung (111) umfasst, wobei der erste Leitungsabschnitt (119) einen unterschiedlichen Durchmesser als der zweite Leitungsabschnitt (121) aufweist.

15. Verfahren (200) zum Pflegen von Wäsche in einem Wäschepflegegerät (100) mit einem Laugenbehälter (109) zur Aufnahme von Waschlauge, wobei der Laugenbehälter (109) eine Ablassöffnung (113) und eine Einlassöffnung (111) umfasst, wobei die Ablassöffnung (113) unterhalb der Einlassöffnung (111) angeordnet und mit der Einlassöffnung (111) durch eine Leitung (115) verbunden ist, wobei in der Leitung (115) eine Laugenpumpe (117) angeordnet ist, und mit einer Steuerung (127) **dadurch gekennzeichnet, dass** die Steuerung zum Steuern der Laugenpumpe dient und dass das Verfahren (200)
das Aktivieren (201) eines Förderbetriebs der Laugenpumpe (117) in einem ersten Zeitabschnitt durch die Steuerung (127) um Waschlauge durch die Ablassöffnung (113) aus dem Laugenbehälter (109) in die Leitung (115) bis zu einem Waschlaugenpegel (131) in der Leitung (115) zu pumpen, und
das Einstellen (203) des Förderbetriebs der Laugenpumpe (117) in einem sich an den ersten Zeitabschnitt anschließenden zweiten Zeitabschnitt, um die Waschlauge aus der Leitung (115) durch die Ablassöffnung (113) zurück in den Laugenbehälter (109) zu befördern, umfasst.

## Claims

1. Laundry care appliance (100) with an outer tub (109) for accommodating wash liquor, wherein the outer tub (109) comprises an outlet opening (113) and an inlet opening (111), wherein the outlet opening (113) is arranged below the inlet opening (111) and is connected to the inlet opening (111) by a line (115), wherein a drain pump (117) is arranged in the line (115), and a controller (127), **characterised in that**
the controller (127) is embodied to control the drain pump (117) and, in a first time segment, to activate a conveying mode of the drain pump (117), in order to pump wash liquor through the outlet opening (113) out of the outer tub (109) into the line (115) up to a wash liquor level (131) in the line, and that
the controller (127) is embodied, in a second time segment following the first time segment, to cease the conveying mode of the drain pump (117), in order to convey the wash liquor out of the line (115), through the outlet opening (113) and back into the outer tub (109).

2. Laundry care appliance (100) according to claim 1, **characterised in that** the inlet opening (111) is arranged on the outer tub (109) at an inlet height, that the outlet opening (113) is arranged on the outer tub (109) at an outlet height, wherein the wash liquor level (131) in the line (115) lies between the inlet height and the outlet height.

3. Laundry care appliance (100) according to claim 1 or 2, **characterised in that** the wash liquor, after the second time segment has ended, has a further wash liquor level (135) in the line (115), wherein the further wash liquor level (135) is lower than the wash liquor level (131), and wherein the further wash liquor level (135) in particular corresponds with the outlet height.

4. Laundry care appliance (100) according to one of the preceding claims, **characterised in that** the controller (127) is embodied to deactivate the drain pump (117) in the second time segment.

5. Laundry care appliance (100) according to one of claims 1 to 3, **characterised in that** the controller (127) is embodied, in the second time segment, to activate a further conveying mode of the drain pump (117), in order to convey the wash liquor out of the line (115), through the outlet opening (113) and back into the outer tub (109).

6. Laundry care appliance (100) according to one of the preceding claims, **characterised in that** the controller (127) is embodied, after the second time segment has ended, to repeat the first time segment and the second time segment following the first time segment.

7. Laundry care appliance (100) according to one of the preceding claims, **characterised in that** the laundry care appliance (100) comprises a power acquisition element (137) for acquiring an electrical power value of the drain pump (117), wherein the controller (127) is embodied to compare the acquired electrical power value of the drain pump (117) with a reference power value of the drain pump (117), and wherein the controller is embodied to activate the drain pump (117) during a third time segment following the second time segment, in order to pump wash liquor through the outlet opening (113) and out of the outer tub (109) and to convey the wash liquor through the inlet opening (111) into the outer tub (109) if the acquired electrical power value matches the reference power value.

8. Laundry care appliance (100) according to claim 7, **characterised in that** the power acquisition element (137) comprises a current sensor for acquiring a supply current of the drain pump (117).

9. Laundry care appliance (100) according to claim 7 or 8, **characterised in that** the controller (127) is embodied to operate the drain pump (117) at a first pump power during the first time segment and at a further pump power during the third time segment, wherein the further pump power is higher than the first pump power.

10. Laundry care appliance (100) according to one of the preceding claims, **characterised in that** the laundry care appliance (100) comprises a level sensor for acquiring a level of wash liquor in the line (115), wherein the controller (127) is embodied to end the first time segment once the acquired level of wash liquor corresponds with the wash liquor level (131).

11. Laundry care appliance (100) according to one of the preceding claims, **characterised in that** the wash liquor in the outer tub (109) at the beginning of the first time segment has a first tub level (125), wherein the first tub level (125) in the outer tub (109) lies at a first tub height, that the wash liquor in the outer tub (109) after the first time segment has ended has a second tub level (133), wherein the second tub level (133) in the outer tub (109) lies at a second tub height, and wherein the second tub height is lower than the first tub height.

12. Laundry care appliance (100) according to claim 11, **characterised in that** the wash liquor has a further wash liquor level (135) in the line (115) after the second time segment has ended, wherein the further wash liquor level (135) is lower than the wash liquor level (131), and wherein the further wash liquor level (135) in the line (115) corresponds with the second container height.

13. Laundry care appliance (100) according to one of the preceding claims, **characterised in that** the drain pump (117) has a pressure side and a suction side, wherein the wash liquor during the first time segment is pumped through the line (115) from the suction side to the pressure side of the drain pump (117), and wherein the wash liquor during the second time segment is pumped back through the line (115) from the pressure side to the suction side of the drain pump (117).

14. Laundry care appliance (100) according to one of the preceding claims, **characterised in that** the line (115) comprises a first line segment (119) between the outlet opening (113) and the drain pump (117) and a second line segment (121) between the drain pump (117) and the inlet opening (111), wherein the first line segment (119) has a different diameter compared to the second line segment (121).

15. Method (200) for laundry care in a laundry care appliance (100) with an outer tub (109) for accommodating wash liquor, wherein the outer tub (109) comprises an outlet opening (113) and an inlet opening (111), wherein the outlet opening (113) is arranged below the inlet opening (111) and is connected to the inlet opening (111) by a line (115), wherein a drain pump (117) is arranged in the line (115), and with a controller (127), **characterised in that** the controller serves to control the drain pump and that the method comprises the activation (201) of a conveying mode of the drain pump (117) in a first time segment by way of the controller (127), in order to pump wash liquor through the outlet opening (113), out of the outer tub (109) and into the line (115) up to a wash liquor level (131) in the line (115), and
the cessation (203) of the conveying mode of the drain pump (117) in a second time segment following the first time segment, in order to convey the wash liquor out of the line (115), through the outlet opening (113) and back into the outer tub (109).

## Revendications

1. Appareil d'entretien du linge (100) comprenant un récipient à lessive (109) destiné à recevoir de la solution de lavage, le récipient à lessive (109) comportant une ouverture d'évacuation (113) et une ouverture d'entrée (111), l'ouverture d'évacuation (113) étant disposée en dessous de l'ouverture d'entrée (111) et étant raccordée à l'ouverture d'entrée par une conduite (115) et une pompe à lessive (117) étant disposée dans la conduite (115), et une commande (127),
**caractérisé en ce que** la commande (127) est configurée de manière à commander la pompe à lessive (117) et à activer un fonctionnement de refoulement de la pompe (117) dans un premier intervalle de temps, afin de pomper de la solution de lavage à travers l'ouverture de sortie (113) depuis le récipient à lessive (109) dans la conduite (115) jusqu'à l'obtention d'un niveau de solution de lavage (131) dans la conduite (115), et
**en ce que** la commande (127) est configurée de manière à régler le fonctionnement de refoulement de la pompe à lessive (117) dans un second intervalle de temps subséquent au premier intervalle de temps afin de renvoyer la solution de lavage dans le récipient à lessive (109) à travers l'ouverture d'évacuation depuis la conduite (115).

2. Appareil d'entretien du linge (100) selon la revendication 1, **caractérisé en ce que** l'ouverture d'entrée (111) est agencée sur le récipient à lessive (109) à une hauteur d'entrée et **en ce que** l'ouverture d'évacuation (113) est agencée sur le récipient à lessive (109) à une hauteur d'évacuation, le niveau de solution de lavage (131) dans la conduite (115) étant situé entre la hauteur d'entrée et la hauteur d'évacuation.

3. Appareil d'entretien du linge (100) selon la revendication 1 ou 2, **caractérisé en ce que** la solution de lavage est à un autre niveau de solution de lavage (135) dans la conduite (115) après l'expiration du second intervalle de temps, lequel autre niveau de solution de lavage (135) est inférieur au niveau de solution de lavage (131) et correspond notamment à la hauteur d'évacuation.

4. Appareil d'entretien du linge (100) selon l'une des revendications précédentes, **caractérisé en ce que** la commande (127) est configurée de manière à désactiver la pompe de lessive (117) dans le second intervalle de temps.

5. Appareil d'entretien du linge (100) selon l'une des revendications 1 à 3, **caractérisé en ce que** la commande (127) est configurée de manière à activer un fonctionnement de refoulement additionnel de la pompe à lessive (117) dans le second intervalle de temps afin de renvoyer la solution de lavage dans le récipient à lessive (109) à travers l'ouverture d'évacuation (113) depuis la conduite (115).

6. Appareil d'entretien du linge (100) selon l'une des revendications précédentes, **caractérisé en ce que** la commande (127) est configurée de manière à répéter, après l'achèvement du second intervalle de temps, le premier intervalle de temps et le second intervalle de temps subséquent au premier intervalle de temps.

7. Appareil d'entretien du linge (100) selon l'une des revendications précédentes, **caractérisé en ce que** l'appareil d'entretien du linge (100) comprend un élément de détection de puissance (137) destiné à détecter une valeur de puissance électrique de la pompe à lessive (117), dans lequel la commande (127) est configurée de manière à comparer la valeur de puissance électrique détectée de la pompe à lessive (117) avec une valeur de puissance de référence de la pompe à lessive (117), et dans lequel la commande (127) est configurée de manière à activer la pompe à lessive (117) pendant un troisième intervalle de temps subséquent au second intervalle de temps afin de pomper de la solution de lavage à travers l'ouverture d'évacuation (113) à partir du récipient à lessive (109) et à acheminer la solution de lavage à travers l'ouverture d'entrée (111) dans le récipient à lessive lorsque la valeur de puissance électrique détectée correspond à la valeur de puissance de référence.

8. Appareil d'entretien du linge (100) selon la revendication 7, **caractérisé en ce que** l'élément de détection de puissance (137) comprend un capteur de courant destiné à détecter le courant d'alimentation de la pompe à lessive (117).

9. Appareil d'entretien du linge (100) selon la revendication 7 ou 8, **caractérisé en ce que** la commande (127) est configurée de manière à faire fonctionner la pompe à lessive (117) pendant le premier intervalle de temps à une première puissance de pompe et à la faire fonctionner à une autre puissance de pompe pendant le troisième intervalle de temps, l'autre puissance de pompe étant supérieure à la première puissance de pompe.

10. Appareil d'entretien du linge (100) selon l'une des revendications précédentes, **caractérisé en ce que** l'appareil d'entretien du linge (100) comprend un capteur de niveau destiné à détecter le niveau de la solution de lavage dans la conduite (115), et dans lequel la commande (127) est configurée de manière à mettre fin au premier intervalle de temps dès que le niveau détecté de solution de lavage correspond au niveau de solution de lavage (131).

11. Appareil d'entretien du linge (100) selon l'une des revendications précédentes, **caractérisé en ce que** la solution de lavage dans le récipient à lessive (109) est à un premier niveau de récipient (125) au début du premier intervalle de temps, le premier niveau de récipient (125) dans le récipient à lessive (109) étant à une première hauteur de récipient, et **en ce que** la solution de lavage dans le récipient à lessive (109) est à un second niveau de récipient (133) à la fin du premier intervalle de temps, dans lequel le second niveau de récipient (133) dans le récipient à lessive (109) est à une seconde hauteur de récipient, la seconde hauteur de récipient étant inférieure à la première hauteur de récipient.

12. Appareil d'entretien du linge (100) selon la revendication 11, **caractérisé en ce que** la solution de lavage, après la fin du second intervalle de temps, est à un autre niveau de solution de lavage (135) dans la conduite (115), dans lequel l'autre niveau de solution de lavage (135) est inférieur au niveau de solution de lavage (131), et dans lequel l'autre niveau de solution de lavage (135) dans la conduite (115) correspond à la seconde hauteur du récipient.

13. Appareil d'entretien du linge (100) selon l'une des revendications précédentes, **caractérisé en ce que** la pompe à lessive (117) possède un côté de refoulement et un côté d'aspiration, dans lequel la solution de lavage est pompée pendant le premier intervalle de temps depuis le côté d'aspiration vers le côté de refoulement de la pompe à lessive (117) à travers la conduite (115), et dans lequel la solution de lavage est ramenée du côté refoulement vers le côté aspiration de la pompe à lessive (117) à travers la conduite (115) pendant le second intervalle de temps.

14. Appareil d'entretien du linge (100) selon l'une des revendications précédentes, **caractérisé en ce que** la conduite (115) comprend un premier tronçon de conduite (119) entre l'ouverture d'évacuation (113) et la pompe à lessive (117) et un second tronçon de conduite (121) entre la pompe à lessive (117) et l'ouverture d'entrée (111), dans lequel le premier tronçon de conduite (119) a un diamètre différent du second tronçon de conduite (121).

15. Procédé (200) d'entretien du linge dans un appareil d'entretien du linge (100) comprenant un récipient à lessive (109) destiné à recevoir de la solution de lavage, dans lequel le récipient à lessive (109) comprend une ouverture d'évacuation (113) et une ouverture d'entrée (111), dans lequel l'ouverture d'évacuation (113) est disposée en dessous de l'ouverture d'entrée (111) et est raccordée à l'ouverture d'entrée (111) par une conduite (115), et dans lequel une pompe à lessive (117) est disposée dans la conduite (115), et comprenant une commande (127),
**caractérisé en ce que** la commande sert à commander la pompe à lessive et **en ce que** le procédé (200) comprend :
l'activation (201) d'un fonctionnement de refoulement de la pompe à lessive (117) dans un premier intervalle de temps par la commande (127), afin de pomper de la solution de lavage à travers l'ouverture d'évacuation (113) depuis le récipient à lessive (109) dans la conduite (115) jusqu'à l'obtention d'un niveau de solution de lavage (131) dans la conduite (115), et
le réglage (203) du fonctionnement de refoulement de la pompe à lessive (117), dans un second intervalle de temps suivant le premier intervalle de temps, afin de renvoyer la solution de lavage depuis la conduite (115) à travers l'ouverture d'évacuation (113) dans le récipient à lessive (109).
